# EUROPÄISCHE PATENTSCHRIFT

(11) **EP 4 076 686 B1**
(45) Veröffentlichungstag und Bekanntmachung des Hinweises auf die Patenterteilung: **20.12.2023**
(21) Anmeldenummer: 20838017.0
(22) Anmeldetag: 18.12.2020
(51) Int. Cl.: A63B 5/11

(54) **KLAPPBARES TRAMPOLIN, VERFAHREN ZUM EINKLAPPEN EINES TRAMPOLINS UND VERFAHREN ZUM SPANNEN EINES SPRUNGTUCHS**
FOLDABLE TRAMPOLINE, METHOD OF FOLDING A TRAMPOLINE AND METHOD FOR TENSIONING A RESCUE NET
TRAMPOLINE PLIABLE, PROCÉDÉ DE PLIAGE D'UN TRAMPOLINE ET PROCÉDÉ PERMETTANT DE TENDRE UNE TOILE DE REBOND

(30) Priorität: 20.12.2019 DE 102019135512; 12.02.2020 EP 20156977
(43) Veröffentlichungstag der Anmeldung: 26.10.2022
(73) Patentinhaber: Weinast, Maike, 69469 Weinheim (DE)
(72) Erfinder: Weinast, Maike, 69469 Weinheim (DE)
(74) Vertreter: STT Sozietät Thews & Thews
(86) Internationale Anmeldenummer: PCT/EP2020/087094
(87) Internationale Veröffentlichungsnummer: WO 2021/123218

(56) Entgegenhaltungen:
- CN-U- 203 620 152
- KR-B1- 101 775 308
- US-A1- 2012 248 394
- US-B2- 10 330 247

## Beschreibung

Die Erfindung bezieht sich auf ein klappbares Trampolin, aufweisend zumindest drei Pfosten, die zueinander und zu einer vertikalen Richtung parallel angeordnet sind, wobei zwischen den zumindest drei parallelen Pfosten ein Sprungtuch aufgespannt ist, zumindest drei Versteifungsstreben, die jeweils ein anderes Paar von in einer Umfangsrichtung des Trampolins benachbarten Pfosten miteinander verbinden und diese Pfosten in einer horizontalen Richtung stabilisieren.

Ferner bezieht sich die Erfindung auf ein Verfahren zum Ausklappen eines klappbaren Trampolins.

Zudem bezieht sich die Erfindung auf ein Verfahren zum Spannen eines Sprungtuchs eines klappbaren Trampolins.

Die US 2012/248394 A1 zeigt ein klappbares Kinderbett.

Die KR 101 775 308 B1 zeigt ein Gestell mit Pfosten. Zwischen den Pfosten sind Verbindungsstreben vorgesehen, die am Pfosten schwenkbar gelagert sind.

Die US 10 330 247 B2 zeigt ein klappbares Gestell. Die Pfosten des Gestells werden zum Zusammenklappen aufeinander zu geschwenkt.

Es ist bereits ein Trampolin aus der CN 103432710 B bekannt, welches sechs parallele Pfosten aufweist, zwischen denen sechs Versteifungsstreben vorgesehen sind. Zwei der Versteifungsstreben weisen Scharniere auf. Weiterhin sind sechs Sicherungsstäbe vorgesehen, von denen zwei Scharniere aufweisen. Die CN 203 620 152 U zeigt ein entsprechendes Trampolin.

Der Erfindung liegt die Aufgabe zugrunde, ein klappbares Trampolin derart auszubilden und anzuordnen, dass es möglichst platzsparend lagerbar ist und gleichzeitig im Sprungbetrieb möglichst stabil ist.

Gelöst wird die Aufgabe erfindungsgemäß dadurch, dass jede Versteifungsstrebe an beiden in Umfangsrichtung benachbarten Pfosten klappbar gelagert ist und zumindest ein Mittelgelenk aufweist, das in einem mittleren Bereich der Versteifungsstrebe vorgesehen ist, wobei alle in Umfangsrichtung benachbarten Pfosten zum Einklappen des Trampolins jeweils in einer horizontalen Richtung aufeinander zu bewegbar sind. Zwischen jedem Paar in Umfangsrichtung benachbarter Pfosten kann eine Versteifungsstrebe vorgesehen sein.

Das klappbare Trampolin ist einklappbar und ausklappbar. Im eingeklappten Zustand ist seine Grundfläche stark verkleinert. Es nimmt insofern wenig Raum ein und kann platzsparend gelagert werden. Bei dieser Lagerung kann es auf den Pfosten stehen. Im ausgeklappten Zustand ist die Grundfläche des klappbaren Trampolins maximiert. Die Grundfläche ist dann mindestens so groß wie die Fläche des gespannten Sprungtuchs. Mit dem damit maximierten Sprungbereich in vertikaler Richtung oberhalb des Sprungtuchs bietet das Trampolin insofern ausreichend Platz für den Sprungbetrieb.

Das Trampolin weist zumindest drei parallele Pfosten auf. Es kann auch vier, fünf, sechs, sieben, acht ober mehr als acht Pfosten aufweisen. Zumindest drei Pfosten werden benötigt, um das Sprungtuch in einer Ebene aufzuspannen und den Sprungbereich auszubilden. Bei genau drei Pfosten bilden die Pfosten in einer Draufsicht auf das Trampolin entgegen der vertikalen Richtung die Ecken eines Dreiecks. Je mehr Pfosten vorgesehen sind, umso mehr Ecken einer geometrischen Form bilden diese Pfosten in der Draufsicht aus, wobei die geometrische Form sich dann immer weiter einem Kreis annähert. Ein weiterer Vorteil einer höheren Anzahl von Pfosten ist der, dass die Stabilität des Trampolins umso größer ist, je mehr Pfosten vorgesehen sind. Je mehr Pfosten vorgesehen sind, umso größer kann der Durchmesser des Sprungtuchs ausfallen. Ein größeres Sprungtuch kann den Vorteil haben, dass es die Sprungkraft mehr verstärkt.

Die Pfosten können jeweils ein, zwei oder mehr als zwei Räder aufweisen, die es ermöglichen, dass die Pfosten auf dem Untergrund stehend in einer horizontalen Richtung H rollbar sind. Die Räder können jeweils eine Feststellbremse aufweisen, die eine Drehbewegung verhindert.

Die Pfosten können einen Sockel aufweisen, an dem die Räder angebracht sind. Der Sockel ist gegenüber dem weiteren Pfosten axial breiter, sodass zumindest zwei Räder Platz finden können. Die Stange kann einen im Querschnitt V-förmigen Fuß aufweisen, der an dem Pfosten und insbesondere an dem Sockel angebracht sein kann. Beide Maßnahmen führen jeweils zu einer zusätzlichen Stabilität des Trampolins. Die Pfosten definieren eine Mittelachse des Trampolins. Die Mittelachse verläuft parallel zu den Pfosten und zu der vertikalen Richtung. Die Mittelachse liegt zwischen den Pfosten und hat zu jedem Pfosten den gleichen Abstand in einer horizontalen Richtung. Die Umfangsrichtung verläuft um die Mittelachse herum in einer horizontalen Ebene.

Das Sprungtuch ist dabei selbst derart elastisch und/oder derart elastisch über ein elastisches Element aufgespannt, dass es eine typische Verwendung des Trampolins ermöglicht. Die Sprungkraft eines Benutzers des Trampolins kann somit zuverlässig verstärkt werden. Weiterhin ist das Sprungtuch aus einem stabilen Material. Es gewährleistet insofern einen sicheren Trampolinbetrieb, bei dem der Benutzer auch bei ausdauerndem Springen nicht befürchten muss, dass das Sprungtuch während des Springens reißt oder beschädigt wird.

Die Versteifungsstreben verbinden jeweils zwei in Umfangsrichtung benachbarte Pfosten. Die Versteifungsstreben können dabei parallel zu einer horizontalen Richtung angeordnet sein. Benachbarte Pfosten liegen in Umfangsrichtung gesehen insofern nebeneinander und die Versteifungsstreben verlaufen in der Draufsicht entgegen der vertikalen Richtung auf das Trampolin am Rand des Trampolins und kreuzen nicht die Fläche, die das Trampolin in dieser Draufsicht ausbildet. Die Versteifungsstreben sichern das Trampolin dabei in horizontaler Richtung, sodass der Abstand zweier in Umfangsrichtung benachbarter Pfosten im ausgeklappten Zustand des Trampolins konstant bleibt. Auch der Abstand gegenüberliegender Pfosten bleibt konstant. Dies verleiht dem Trampolin die notwendige Stabilität. Das Sprungtuch kann teilweise oder ausschließlich an den Versteifungsstreben angebracht sein. Die Versteifungsstreben können auch abgerundet sein, so dass sie in der Draufsicht entgegen der vertikalen Richtung jeweils einen Kreisbogen bilden und gemeinsam einen Kreis ausbilden.

Die Versteifungsstreben können an ihren Enden an dem entsprechenden Pfosten über Pfostengelenke klappbar gelagert sein. Als Pfostengelenke bieten sich Scharniere an. Insofern weist die Versteifungsstrebe an ihrem ersten Ende oder ersten Endbereich und an ihrem zweiten Ende oder zweiten Endbereich jeweils ein Pfostengelenk auf. Zwischen den beiden Enden oder Endbereichen erstreckt sich der mittlere Bereich. Im mittleren Bereich einer Versteifungsstrebe ist zumindest ein Mittelgelenk vorgesehen. In dem mittleren Bereich können auch zwei, drei oder mehr als drei Mittelgelenke vorgesehen sein. Wird das Trampolin eingeklappt, so ermöglicht die klappbare Lagerung einer Versteifungsstrebe an den benachbarten Pfosten und das zumindest eine Mittelgelenk im mittleren Bereich, dass jede Versteifungsstrebe zusammengeklappt werden kann.

Ist im mittleren Bereich genau ein Mittelgelenk vorgesehen, so kann dieses die Versteifungsstrebe in zwei gleich lange Abschnitte trennen. Beim Einklappen klappen beide Abschnitte zum Pfosten hin. Dabei wird ein Innenwinkel, der zwischen einem Abschnitt und einem Pfosten liegt, verringert. Zudem klappen die beiden Abschnitte aufeinander zu. In diesem Sinne wird auch ein Innenwinkel, der zwischen den beiden Abschnitten ausgebildet ist, verringert. Das Mittelgelenk kann sich beim Einklappen in oder entgegen der vertikalen Richtung bewegen.

Vor dem Einklappen, also bei dem ausgeklappten Trampolin, stehen alle Pfosten jeweils parallel zueinander und zu der vertikalen Richtung V. Bei dem Einklappen bewegen sich die Pfosten in einer horizontalen Richtung. Somit wird dabei der Abstand zweier in Umfangsrichtung nebeneinander liegender Pfosten verringert. Dies gilt für alle benachbarten Pfostenpaare. In diesem Sinne bewegen sich die Pfosten auf ein Zentrum, das zwischen den Pfosten liegt, und die Mittelachse zu. Die Bewegung der Pfosten beim Aus- und/oder Einklappen kann eine translative Bewegung sein. Die Bewegung der Pfosten kann ausschließlich eine translative Bewegung sein. Der Abstand zwischen den einzelnen Pfosten verringert sich also beim Einklappen entsprechend, insbesondere verringert sich auch der Abstand gegenüberliegender Pfosten. Nach dem Einklappen, also bei dem eingeklappten Trampolin, sind die Pfosten parallel zueinander und zu der vertikalen Richtung V.

Das Trampolin kann auch ausgeklappt werden. Wird das Trampolin ausgeklappt, so bewegen sich die Pfosten in einer horizontalen Richtung voneinander weg. Die Bewegung, die die Pfosten beim Einklappen vollziehen, wird beim Ausklappen insofern umgekehrt.

Die Pfostengelenke und die Mittelgelenke weisen einen Freiheitsgrad auf. Weist das entsprechende Gelenk genau einen Freiheitsgrad auf, ist nur eine Schwenkbewegung um eine Schwenkachse möglich. Eine Bewegung des Gelenks um eine weitere Schwenkachse oder eine Rotationsbewegung ist nicht möglich. Die Schwenkachsen der Pfostengelenke an einer Verbindungsstrebe können jeweils rechtwinklig zu dieser Verbindungsstrebe sein. Die Schwenkachse des Mittelgelenks an einer Verbindungsstrebe kann rechtwinklig zu dieser Verbindungsstrebe sein. Die Schwenkachsen der Pfostengelenke und des Mittelgelenks an einer Verbindungsstrebe können parallel sein. Wenn jeder Pfosten über eine Verbindungsstrebe mit den entsprechenden Gelenken verfügt, ist eine rein translative Bewegung der Pfosten beim Ein- bzw. Ausklappen möglich bzw. zwingend. Die Pfosten sind dann während einer Ein- und Ausklappbewegung des Trampolins stets parallel zueinander. Die Pfosten können sich während einer Klappbewegung relativ zueinander nicht in eine vertikale Richtung V bewegen. Die Pfosten können sich während einer Ein- und Ausklappbewegung des Trampolins auch nicht relativ zueinander verschwenken.

Die Mittelgelenke der Versteifungsstreben können einfache oder doppelte Genlenkverbinder sein.

Die Pfosten können zumindest teilweise mit einem Schaumstoffbezug überzogen sein, der den Anwender vor Verletzungen schützt. Die Versteifungsstreben können zumindest teilweise oder vollständig mit einem Schaumstoffbezug überzogen sein, der den Anwender vor Verletzungen schützt.

Im ausgeklappten Zustand beträgt ein kleinster Winkel β zwischen einer Versteifungsstrebe und einem Pfosten 90°. Im eingeklappten Zustand beträgt ein kleinster Winkel β zwischen einer Versteifungsstrebe und dem Pfosten kleiner 45°, 20°, 10° oder 5°. Er kann auch 0° betragen. Umso kleiner der Winkel ist, desto kompakter ist das Trampolin.

Ferner wird die Aufgabe erfindungsgemäß dadurch gelöst, dass das zweite Seilzugsystem betrieben wird und zumindest indirekt ein Einklappen der Mittelgelenke der Versteifungsstreben und/oder der Mittelgelenke der Sicherungsstäbe und/oder der Stangen bewirkt, wobei sich alle in Umfangsrichtung benachbarten Pfosten aufeinander zu bewegen.

Mithilfe dieses Verfahrens ist das Einklappen möglichst einfach durchzuführen. Das entsprechende Seilzugsystem kann zentral durch den Anwender betätigt werden. Es ist auch möglich, einen Motor oder eine Kurbel vorzusehen, die das Einklappen betreiben.

Gleichsam wird die Aufgabe erfindungsgemäß dadurch gelöst, dass das Sprungtuch über die separate Spannvorrichtung während oder nach dem Auseinanderklappen des klappbaren Trampolins gespannt wird.

Die Spannvorrichtung erleichtert das Spannen des Sprungtuchs und ermöglicht ein möglichst starkes Spannen. Die Spannvorrichtung kann als separate Kurbel oder dergleichen ausgebildet sein. Die Kurbel kann während oder nach dem Ausklappen des Trampolins betrieben werden. Die Spannvorrichtung kann auch ein Teil des zweiten Seilzugsystems sein, das das Ausklappen des Trampolins gleichzeitig antreibt. Eine solche Spannvorrichtung ist abhängig von dem Ausklappvorgang des Trampolins.

Vorteilhaft kann es hierzu auch sein, wenn ein Zentralgelenk und zumindest zwei Stangen vorgesehen sind, wobei jede Stange einen entsprechenden Pfosten mit dem Zentralgelenk verbindet und sowohl an dem entsprechenden Pfosten als auch am Zentralgelenk klappbar gelagert ist. Eine Stange kann für jeden Pfosten vorgesehen sein. Das Zentralgelenk kann ausschließlich an den Stangen befestigt sein.

Die unter diesem Aspekt beschriebene Kombination von Zentralgelenk und Stangen verleiht dem Trampolin zusätzliche Stabilität. Die Kombination verhindert im ausgeklappten Zustand eine relative Bewegung der Pfosten insbesondere in eine horizontale Richtung. Besondere Stabilität ergibt sich, wenn zumindest an drei anderen Pfosten eine Stange vorgesehen ist.

Die klappbare Lagerung wird mittels Randgelenken an dem Zentralgelenk und dem Pfosten erreicht. Diese Gelenke können insbesondere Scharniere sein. Dabei kann eine Gelenksicherung an dem Randgelenk an dem Zentralgelenk und/oder an dem Randgelenk an dem Pfosten vorgesehen sein, die das ungewollte Einklappen oder Ausklappen verhindert, indem sie eine Gelenkbewegung verhindert.

Die Randgelenke können einen Freiheitsgrad aufweisen, insbesondere genau einen Freiheitsgrad aufweisen. Die Schwenkachsen der Randgelenke an einer Stange können jeweils rechtwinklig zu dieser Stange sein sein.

Das Zentralgelenk befindet sich in einer horizontalen Ebene zwischen den Pfosten. Das Zentralgelenk kann auf der Mittelachse liegen. Die Stangen können parallel zur horizontalen Richtung sein, dann liegen Stangen und Zentralgelenk in der horizontalen Ebene.

Ist das Trampolin eingeklappt, so schließen die Stangen mit dem entsprechenden Pfosten einen kleinsten Winkel γ kleiner 5°, 10°, 20°, 30°, 40° oder 50° ein. Insbesondere können die Stangen auf die vertikale Richtung zu angestellt sein. Mit anderen Worten können die Stangen nach oben geklappt sein. Wenn das Trampolin ausgeklappt ist, ist der kleinste Winkel γ größer als 50°, 60°, 70° oder 85° oder er ist 90°.

Auf dem Zentralgelenk kann eine Abdeckung vorsehen sein, die eine derartige Struktur aufweist, dass sie im eingeklappten Zustand das Sprungtuch vor Verletzungen schützt. Diese Abdeckung kann ein Ausschnitt aus einem Gymnastikball sein.

Es können auch zwei oder mehr als zwei Zentralgelenke vorgesehen sein, das Vorangestellte gilt dann entsprechend. Die Stangen werden dann dem entsprechenden Zentralgelenk zugeordnet.

Ferner kann es vorteilhaft sein, wenn das Sprungtuch mittels zumindest eines elastischen Elements aufgespannt ist, wobei das elastische Element an zumindest einem Pfosten und/oder an zumindest einer Versteifungsstrebe angebracht ist.

Das elastische Element kann ein einzelnes Kabel oder eine Feder sein. Ist das elastische Element eine Feder, so ist eine Vielzahl von elastischen Elementen vorzusehen. Die Feder kann mittels eines Karabiners, insbesondere eines Dreieckskarabiners, zwischen Sprungtuch und Versteifungsstrebe bzw. Pfosten befestigt sein. Der Karabinier kann einen Schraubverschluss aufweisen zum Verschluss des Karabiners. Durch die Verwendung zumindest eines elastischen Elements kann die Sprungkraftverstärkung zusätzlich verbessert werden. Zudem kann auch das Material für das Sprungtuch freier gewählt werden, da nicht allein das Sprungtuch die Elastizität für die Sprungkraft-Verstärkung bereitstellen muss.

Nach einem weiteren Aspekt kann, um das zumindest eine elastische Element abzudecken und so die Verletzungsgefahr zu verringern, eine Schutzabdeckung vorgesehen sein. Ferner können Haltemittel an den Versteifungsstreben und/oder dem Spanntuch vorgesehen sein und an der Abdeckung Halteelemente vorgesehen sein, die die Gegenstücke zu dem Haltemittel bildet, wobei die Abdeckung über die Halteelemente und die Haltemittel an den Versteifungsstreben und/oder an dem Spanntuch lösbar festsetzbar ist. Die Haltemittel können als Knöpfe und/oder Knopflöcher ausgebildet sein. Die Halteelemente können als Knöpfe und/oder Knopflöcher ausgebildet sein. Die Haltemittel und - elemente können auch gemeinsam einen Druckknopf ausbilden. Die Abdeckung kann an einem Schutznetz angebracht sein. Durch das Ablösen der Schutzabdeckung, kann das Trampolin kompakter Zusammengefaltet werden.

Vorteilhaft kann es auch sein, wenn das Zentralgelenk und das gespannte Sprungtuch einen kürzesten Abstand a in vertikaler Richtung aufweisen, wobei gilt a >= 20, 30, 40 oder 50 cm.

Da beim Sprungbetrieb das Sprungtuch in oder entgegen der vertikalen Richtung ausgelenkt wird, ist es von Vorteil, den kürzesten Abstand a ausreichend groß zu wählen, sodass eine möglichst große Auslenkung in oder entgegen der vertikalen Richtung möglich ist, ohne dass das Sprungtuch das Zentralgelenk oder die Stangen berührt.

Der kürzeste Abstand a in vertikaler Richtung ist dabei der kleinste Abstand, der in vertikaler Richtung zwischen dem Sprungtuch und dem Zentralgelenk besteht. Der kürzeste Abstand a ist insofern der geringstmögliche Abstand zwischen Sprungtuch und Zentralgelenk in diese Richtung.

Der kürzeste Abstand a wird bestimmt, wenn das Sprungtuch gespannt ist. Er wird somit bestimmt, wenn das Trampolin vollständig ausgeklappt ist. Weiterhin ist er zu bestimmen, wenn das Sprungtuch nicht durch den Sprungbetrieb des Anwenders in oder entgegen der vertikalen Richtung ausgelenkt ist.

Dabei kann es vorteilhafterweise vorgesehen sein, dass zumindest drei Sicherungsstäbe vorgesehen sind, die jeweils ein anderes Paar benachbarter Pfosten miteinander verbinden und die Pfosten in einer horizontalen Richtung stabilisieren, wobei jeder Sicherungsstab am entsprechenden Pfosten klappbar gelagert ist und zumindest ein Mittelgelenk aufweist, das in einem mittleren Bereich des Sicherungsstabs vorgesehen ist und dem Einklappen des Trampolins dient. Zwischen jedem in Umfangsrichtung benachbarten Pfostenpaar kann ein Sicherungsstab vorgesehen sein. Die Sicherungsstäbe können auch abgerundet sein, so dass sie in der Draufsicht entgegen der vertikalen Richtung jeweils einen Kreisbogen bilden und gemeinsam einen Kreis ausbilden.

Die Sicherungsstäbe steifen das Trampolin zusätzlich aus und verleihen ihm zusätzliche Stabilität. Die Sicherungsstäbe können mit einem Schaumstoffbezug überzogen sein, der den Anwender vor Verletzungen schützt. Zwischen den Sicherungsstäben und den Versteifungsstreben kann ein Schutznetz aufgespannt sein, das verhindert, dass der Anwender ungewollt aus dem Sprungbereich über dem Sprungtuch springt. Das Schutznetz ist nicht zwingend für die Funktion des Trampolins.

Die Pfostengelenke können einen Freiheitsgrad aufweisen, insbesondere genau einen Freiheitsgrad aufweisen. Das Mittelgelenk kann einen Freiheitsgrad aufweisen, insbesondere genau einen Freiheitsgrad aufweisen. Die Schwenkachsen der Pfostengelenke an einem Sicherungsstab können jeweils rechtwinklig zu diesem Sicherungsstab sein. Die Schwenkachse des Mittelgelenks an einem Sicherungsstab kann rechtwinklig zu diesem Sicherungsstab sein. Die Schwenkachsen der Pfostengelenke und des Mittelgelenks an einem Sicherungsstab können parallel sein.

Die Mittelgelenke der Sicherungsstäbe können Rohrgelenke, Biminigelenke oder Rohrklappgelenke sein. Die Sicherungsstäbe können aus Fiberglas sein.

Vorteilhaft kann es auch sein, wenn die zumindest drei Pfosten einen oberen Abschnitt und einen unteren Abschnitt aufweisen, wobei der obere Abschnitt in der vertikalen Richtung V oberhalb des unteren Abschnitts angeordnet ist, wobei ein Abschnittsgelenk vorgesehen ist, über den der obere Abschnitt gegenüber dem unteren Abschnitt verschwenkbar ist. Jeder Pfosten kann einen entsprechenden oberen Abschnitt, unteren Abschnitt und ein Abschnittsgelenk aufweisen.

Bei dem ausgeklappten Trampolin sind der obere Abschnitt und der untere Abschnitt koaxial. Ein kleinster Winkel α zwischen oberem und unterem Abschnitt beträgt 180°. Das Abschnittsgelenk ist dann ausgeklappt. Bei dem eingeklappten Trampolin schließen der obere Abschnitt und der untere Abschnitt einen kleinsten Winkel α kleiner 180° ein und sind nicht koaxial. Das System kann derart ausgebildet sein, dass ein kleinster Winkel α kleiner 45°, 20°, 10° oder 5° möglich ist. Der kleinste Winkel kann besonders bevorzugt 0° betragen. Das Abschnittsgelenk ist dann eingeklappt. Bei dem eingeklappten Trampolin ist damit die Höhe gegenüber dem ausgeklappten Trampolin reduziert und das Trampolin benötigt bei der Lagerung weniger Platz.

Die Sicherungsstäbe können an dem oberen Abschnitt gelagert sein. Die Versteifungsstreben können an dem mittleren Abschnitt gelagert sein. Entgegen der vertikalen Richtung V unterhalb des unteren Abschnitts kann der Sockel vorgesehen sein.

Von besonderer Bedeutung kann für die vorliegende Erfindung sein, wenn in vertikaler Richtung oberhalb des Sprungtuchs ein Sprungbereich für den Anwender vorgesehen ist, wobei entgegen der vertikalen Richtung unterhalb des Sprungtuchs das Zentralgelenk vorgesehen ist und/oder in vertikaler Richtung oberhalb des Sprungtuchs die Sicherungsstäbe vorgesehen sind.

Die unter diesem Aspekt beschriebene Anordnung ermöglicht zusätzliche Stabilität des Trampolins und die Anbringung des Schutznetzes.

Im Zusammenhang mit der erfindungsgemäßen Ausbildung und Anordnung kann es von Vorteil sein, wenn eine separate Spannvorrichtung zum Spannen des Sprungtuchs vorgesehen ist, wobei die Spannvorrichtung unabhängig und/oder abhängig vom Ausklappen des Trampolins wirkt.

Die Spannvorrichtung erleichtert das Aufklappen des Trampolins und Spannen des Sprungtuchs und ermöglicht ein besonders starkes Spannen.

Eine Spannvorrichtung ist abhängig vom Ausklappen, wenn die Spannvorrichtung zwingend beim Ausklappen wirkt. Die Spannvorrichtung kann in diesem Sinne mit einem ersten Seilzugsystem zusammenwirken, das auch das Ausklappen des Trampolins antreiben kann.

Eine Spannvorrichtung ist unabhängig von dem Ausklappen, wenn sie nicht zwangsläufig beim Ausklappen wirkt und auch nach dem Ausklappen betrieben werden kann. Die Spannvorrichtung kann dabei als separate Kurbel oder dergleichen ausgebildet sein. Die Kurbel kann während oder nach dem Ausklappen des Trampolins betrieben werden.

Ein Sicherungsspannseil kann vorgesehen sein, dass an die Spannvorrichtung angeschlossen ist, und das insbesondere durch die Versteifungsstreben und/oder Sicherungsstäbe geführt ist. Das Sicherungsspannseil kann als Stahlseil ausgebildet sein. Durch das Spannen des Sicherungsspannseils mittels der Spannvorrichtung werden die Versteifungsstreben und/oder Sicherungsstäbe ausgeklappt und spannen dabei das Sprungtuch. Gleichzeitig sichert die Spannvorrichtung die Gelenke.

Vorteilhaft kann es ferner sein, wenn an den Mittelgelenken der Versteifungsstreben und/oder der Sicherungsstäbe Gelenksicherungen vorgesehen sind zum Feststellen der Mittelgelenke. An den Pfostengelenken, den Abschnittsgelenken und/oder den Randgelenken können auch Gelenksicherungen vorgesehen sein. Die Gelenksicherung an einer entsprechenden Versteifungsstrebe kann als Fuß ausgebildet sein, der im ausgeklappten Zustand des Trampolins auf einem Untergrund aufsteht und so eine Schwenkbewegung auf den Untergrund zu verhindert. Während einer Klappbewegung bewegt sich der Fuß in einer vertikalen Richtung V.

Ein Feststellen der Gelenke kann bei dem ausgeklappten Trampolin erfolgen. Das Feststellen verleiht dem Trampolin dann zusätzliche Stabilität. Insbesondere während des Sprungbetriebs wird so verhindert, dass aufgrund der Kräfte, die zusätzlich auf das Sprungtuch wirken, die Gelenke ungewollt einklappen und es zu einer relativen Bewegung zwischen den Pfosten kommt. Ein Feststellen der Gelenke kann bei dem eingeklappten Trampolin erfolgen, sodass verhindert wird, dass das Trampolin ungewollt ausklappt.

Schließlich kann es von Vorteil sein, wenn ein Spanner, insbesondere ausgebildet zu einem Motor oder einer Kurbel, vorgesehen ist, zum Betreiben zumindest eines Teils der Einklappbewegung und/oder der Ausklappbewegung. Die Kurbel kann eine Winde sein.

Durch die Anwendung eines Spanners kann die entsprechende Bewegung erleichtert werden. Durch die Anwendung eines Motors kann die Ausführung der Einklapp- und/oder Ausklappbewegung automatisiert werden. Der Motor kann dabei an dem Zentralgelenk vorgesehen sein. Um die entsprechende Bewegung zu bewirken, kann der Motor an ein erstes Seilzugsystem und/oder ein zweites Seilzugsystem, das das Einklappen des Trampolins antreiben kann, angeschlossen sein.

Außerdem kann es vorteilhaft sein, wenn ein erstes Seilzugsystem vorgesehen ist, über das das Ausklappen des Trampolins betrieben werden kann, und/oder ein zweites Seilzugsystem vorgesehen ist, über das das Einklappen des Trampolins betrieben werden kann.

Damit ist das Einklappen oder das Ausklappen möglichst einfach durchzuführen. Das entsprechende Seilzugsystem kann zentral durch den Anwender betätigt werden. Das entsprechende Seilzugsystem kann zu einem Stahlseil ausgebildet sein. Es kann ein Spanner für das entsprechende Seilzugsystem vorgesehen sein, der das Einklappen und/oder das Ausklappen betreibt und an das entsprechende Seilzugsystem angeschlossen ist. Der Spanner kann zu einem Motor ausgebildet sein.

Ferner kann es vorteilhaft sein, wenn das erste Seilzugsystem und/oder das zweite Seilzugsystem zumindest teilweise innerhalb eines Pfostens und/oder einer Stange und/oder eines Sicherungsstabes geführt sind.

Auf diese Weise kann ein großer Teil des ersten und/oder zweiten Seilzugsystems innerhalb des Pfostens und/oder der Stange und/oder des Sicherungsstabes verborgen werden und vom Anwender abgeschirmt sein. Dies ist vorteilhaft für die Sicherheit des Anwenders, da die Möglichkeit, sich in dem Seilzugsystem einzufädeln und damit zu verletzen, verringert wird.

Dabei kann es von Vorteil sein, wenn zumindest ein Führungselement in einer Lagereinrichtung innerhalb eines Pfostens und/oder einer Stange und/oder eines Sicherungsstabes bewegbar gelagert ist, wobei das erste Seilzugsystem und/oder das zweite Seilzugsystem über das Führungselements geführt sind oder an dem Führungselement fixiert sind.

Durch die Auslenkung des Führungselements kann ein größerer Abschnitt des zweiten Seilzugs beim ausgeklappten Trampolin innerhalb des Pfostens und/oder der Stange und/oder des Sicherungsstabes gelagert sein, was die Sicherheit des Anwenders zusätzlich erhöht. Ist das Trampolin ausgeklappt, steht das zweite Seilzugsystem unter Spannung. Somit lenkt es das Führungssystem in der Lagereinrichtung aus, insofern als dass sich das Führungssystem entgegen der Kraft des Rückstellelements aus der Ruhelage bewegt. Entsprechendes gilt für das zweite Seilzugsystem bei einem eingeklappten Seilzugsystem.

Da es beim Auslenken des Führungselements zu radialen Kräften kommen kann, die auf das Führungselement wirken, kann eine Verstärkung der Pfostenbreite zumindest im Bereich der Lagereinrichtung vorgesehen sein. Dabei kann der Pfosten einen ovalen Querschnitt aufweisen.

Zudem kann ein Rückstellelement vorgesehen sein, das das Führungselement in eine Ruhelage zieht und das Aufbringen einer Kraft auf das Seilzugsystem das Führungselement aus der Ruhelage auslenkt.

Zudem kann es von Vorteil sein, wenn das erste Seilzugsystem eine Winkelstange zwischen einem Pfosten und einer Versteifungsstrebe bzw. einer Stange und/oder einem Sicherungsstab aufweist, die beim Ausklappen des Trampolins eine Kraft derart auswirkt, dass die Versteifungsstrebe und/oder die Stange und/oder der Sicherungsstab sich auf die Position im ausgeklappten Zustand zubewegt. Damit bewirkt das erste Seilzugsystem zumindest ein teilweises oder vollständiges Ausklappen des Trampolins. Das erste Seilzugsystem kann eine Winkelstange an zumindest einer Versteifungsstrebe, zwei Versteifungsstreben oder jeder Versteifungsstrebe aufweisen.

Die folgenden Ausführungen zu der Winkelstange betreffen ihre Anordnung an der Versteifungsstrebe. Die Ausführungen gelten allerdings entsprechend, wenn die Winkelstange an einer Stange oder einem Sicherungsstab angeordnet ist.

Die Winkelstange kann über ein Führungsgelenk an einer Versteifungsstrebe und über ein Außengelenk an einem Pfosten gelagert sein. Das Führungsgelenk und/oder das Außengelenk kann einen Freiheitsgrad aufweisen, insbesondere genau einen Freiheitsgrad aufweisen. Die Schwenkachse des Führungsgelenks an einer Winkelstange kann rechtwinklig zu dieser Winkelstange sein. Die Schwenkachse des Außengelenks an einer Winkelstange kann rechtwinklig zu dieser Winkelstange sein. Die Schwenkachsen des Außengelenks und des Führungsgelenks können parallel sein.

Das Führungsgelenk kann in einer Führung geführt sein. Das erste Seilzugsystem kann ein Seilzug aufweisen, über den das Führungsgelenk in der Führung bewegbar ist, wobei ursächlich für die Kraft die ursächlich für die Ausklappbewegung ist, die Bewegung des Führungsgelenks innerhalb der Führung ist. Der Seilzug kann über ein Umlenkelement derart umgelenkt werden, dass die Zugrichtung am Führungsgelenk der Richtung entspricht, in der das Führungsgelenk in der Führung bewegbar ist.

Zudem kann ein Sicherungssystem am ersten Seilzugsystem vorgesehen sein, das im ausgeklappten Zustand ein Verschwenken der Versteifungsstrebe verhindert. Das Sicherungssystem kann als Bolzen, Zapfen oder Einrastsystem ausgebildet sein. Das Sicherungssystem stabilisiert das Trampolin insofern im Sprungbetrieb. Damit verleiht es dem Trampolin Standfestigkeit.

Weiterhin kann es vorteilhaft sein, wenn über eine ausschließlich translative Bewegung jedes Pfostens jeweils auf eine Mittelachse des Trampolins zu das Trampolin aus- und/oder einklappbar ist. Diese zum Zentrum des Trampolins gerichtete translative Bewegung der Pfosten lässt sich einfach bewerkstelligen, weil die Pfosten weder geklappt noch geschwenkt werden müssen. Sie sind stets parallel zueinander ausgerichtet. Das Ein- bzw. Ausklappen ist insbesondere für große Trampoline entsprechend einfach. Der jeweilige Pfosten ist über die an ihm angelenkten Verbindungsstreben, Stangen und/oder Sicherungsstäbe derart mechanisch geführt, dass eine Verschwenkung des Pfostens relativ zu den anderen Pfosten ausgeschlossen ist, mithin die Pfosten parallel zueinander bewegt werden. Die Pfosten sind während der entsprechenden Klappbewegung des Trampolins jeweils in bzw. entlang einer horizontalen Richtung H bewegbar. Die Versteifungsstreben können während der Klappbewegung des Trampolins über das zumindest einen Mittelgelenk zusammenklappen, wobei das Mittelgelenk in oder entlang einer vertikalen Richtung V bewegbar ist. Das Mittelgelenk ist während der entsprechenden Klappbewegung des Trampolins rechtwinklig zu den Pfosten bewegbar. Das Mittelgelenk bewegt sich dabei translativ.

Eine translative Bewegung ist eine Translation. Eine Translation ist eine Bewegung, bei der alle Punkte eines starren Körpers dieselbe Verschiebung erfahren.

Ferner kann es vorteilhaft sein, wenn das zweite Seilzugsystem betrieben wird und zumindest indirekt bewirkt, dass der obere Abschnitt und der untere Abschnitt der Pfosten des ausgeklappten Trampolins aus einer koaxialen Lage in eine Lage verschwenkt werden, in der sie einen kleinsten Winkel α kleiner 180° , 90°, 45°, 20°, 10° oder 5° einschließen. Der kleinste Winkel α kann besonders bevorzugt 0° betragen.

Durch das Einklappen der Abschnitte wird das Trampolin kleiner.

Weitere Vorteile und Einzelheiten der Erfindung sind in den Patentansprüchen und in der Beschreibung erläutert und in den Figuren dargestellt. Es zeigt:
- Figur 1: eine Perspektive eines klappbaren Trampolins;
- Figur 2: eine Frontansicht zweier benachbarter Pfosten mit Schutznetz;
- Figur 3: eine Frontansicht einer Versteifungsstrebe mit einem Gelenk;
- Figur 4: eine Frontansicht einer Versteifungsstrebe mit zwei Gelenken;
- Figur 5a: eine Draufsicht auf das Trampolin im ausgeklappten Zustand;
- Figur 5b: eine Draufsicht auf das Trampolin im eingeklappten Zustand;
- Figur 6a: eine Frontansicht auf zwei Pfosten eines ausgeklappten Trampolins;
- Figur 6b: eine Frontansicht auf zwei Pfosten eines eingeklappten Trampolins;
- Figur 7: eine Ausführungsform eines Pfostens mit zwei Rädern;
- Figur 8: eine Ausführungsform einer Stange mit V-förmigem Fuß;
- Figur 9a: einen Schnitt durch einen Pfosten mit beweglich gelagertem Führungselement eines ausgeklappten Trampolins;
- Figur 9b: einen Schnitt durch einen Pfosten mit beweglich gelagertem Führungselement eines eingeklappten Trampolins;
- Figur 10a: einen Schnitt durch einen Pfosten mit alternativer Ausführungsform eines Führungselements eines ausgeklappten Trampolins;
- Figur 10b: einen Schnitt durch einen Pfosten mit alternativer Ausführungsform eines eingeklappten Trampolins;
- Figur 10c: einen Querschnitt eines verstärkten Pfostens im Bereichs eines Schlitzes;
- Figur 11a: eine Frontansicht eines Pfosten mit alternativer Ausführungsform eines ausgeklappten Trampolins
- Figur 11: b eine Frontansicht eines Pfosten mit alternativer Ausführungsform eines eingeklappten Trampolins;
- Figur 12: eine Draufsicht auf eine Schutzabdeckung;
- Figur 13: eine Frontansicht eines Schutznetzes mit einer Schutzabdeckung und
- Figur 14: eine Draufsicht auf ein Ausführungsbeispiel eines rechteeckigen Trampolins mit zwei Zentralgelenken.
- Figur 15a: einen Schnitt durch eine Versteifungsstrebe an einem Pfosten mit einer Ausführungsform des ersten Seilzugsystems im zumindest teilweise eingeklappten Zustand;
- Figur 15b: einen Schnitt durch eine Versteifungsstrebe an einem Pfosten mit der Ausführungsform des ersten Seilzugsystems im ausgeklappten Zustand;
- Figur 16a: eine alternative Ausführungsform des Trampolins in einer Frontansicht auf zwei Pfosten eines ausgeklappten Trampolins;
- Figur 16b: eine alternative Ausführungsform des Trampolins in einer Frontansicht auf zwei Pfosten eines eingeklappten Trampolins.

Ein klappbares Trampolin 1 weist gemäß Fig. 1 drei Pfosten 2 auf. Die Pfosten 2 sind parallel zueinander und zu einer vertikalen Richtung V. Jeder Pfosten 2 weist einen oberen Abschnitt 2.3 und einen unteren Abschnitt 2.4 auf, die jeweils über Abschnittsgelenke 2.5 klappbar miteinander verbunden sind. Die Pfosten 2 weisen jeweils ein Rad 19 auf, das es ermöglicht, dass die Pfosten in einer horizontalen Richtung H bewegbar sind. Die Räder 19 weisen eine Feststellbremse 21 auf.

Ferner sind drei Stangen 7 vorgesehen, die jeweils einen der Pfosten 2 mit einem Zentralgelenk 6 verbinden. Die Stangen 7 sind jeweils an den Pfosten 2 und dem Zentralgelenk 6 klappbar befestigt. In diesem Sinne sind Randgelenke 7.1 vorgesehen, die das Klappen ermöglichen. Die Randgelenke 7.1 können als Scharniere ausgebildet sein. Jede der Stangen weist zwei der Randgelenke 7.1 an ihren Enden auf.

In vertikaler Richtung V oberhalb der Stangen 7 sind drei Versteifungsstreben 5 vorgesehen. Die Versteifungsstreben 5 erstrecken sich in eine horizontale Richtung H. Jede der Versteifungsstreben 5 weist ein Mittelgelenk 5.1 in ihrem mittleren Bereich B1 auf. An beiden Rändern einer Versteifungsstrebe 5 ist ein Pfostengelenk 5.3 ausgebildet zu einem Scharnier vorgesehen, womit die Versteifungsstrebe 5 an dem Pfosten 2 klappbar gelagert ist. Die Pfostengelenke 5.3 liegen nicht im mittleren Bereich B1.

Zwischen den Versteifungsstreben 5 ist ein Sprungtuch 8 in einer horizontalen Ebene aufgespannt. Ein elastisches Element 11, das zu einem Kabel ausgebildet ist, ist an dem Sprungtuch 8 und den Versteifungsstreben 5 befestigt und spannt das Sprungtuch 8. Zusätzlich ist eine Spannvorrichtung 9 vorgesehen, die hier zu einer Kurbel ausgebildet ist und über die das elastische Element 11 zusätzlich gestrafft werden kann. In vertikaler Richtung oberhalb des Sprungtuchs 8 und zwischen den Pfosten 2 befindet sich ein Sprungbereich 12 für den Anwender.

Oberhalb der Versteifungsstreben 5 in vertikaler Richtung V sind Sicherungsstäbe 10 vorgesehen, die jeweils ein Gelenk 10.1 in einem mittleren Bereich B2 aufweisen. Die Sicherungsstäbe 10 sind klappbar an den Pfosten 2 befestigt, wobei Pfostengelenke 10.2 an beiden Rändern eines Sicherungsstabs 10 vorgesehen sind. Die Pfostengelenke 10.2 liegen nicht im mittleren Bereich B2.

An dem Zentralgelenk 6 ist ein Spanner 17 ausgebildet zu einem Motor vorgesehen. Der Spanner 17 betreibt ein erstes Seilzugsystem 3 und ein zweites Seilzugsystem 4. Mithilfe des ersten Seilzugsystems 3 wird das Ausklappen des Trampolins 1 bewirkt. Das zweite Seilzugsystem 4 bewirkt das Einklappen des Trampolins 1. Ein Teil des ersten Seilzugsystems 3 und des zweiten Seilzugsystems 4 verläuft außerhalb der Pfosten 2 und der Stangen 7 sichtbar in der Umgebung. Schlitze 20 in den Pfosten 2 ermöglichen es, dass ein Teil des ersten Seilzugsystems 3 und des zweiten Seilzugsystem 4 innerhalb der Pfosten 2, der Stangen 7 und der Sicherungsstäbe 10 verläuft. Der Verlauf des einen Teils des ersten Seilzugsystems 3 und des zweiten Seilzugsystems 4 innerhalb der Pfosten 2 ist mithilfe der gestrichelten Linie beispielhaft dargestellt. Das erste Seilzugsystem 3 und das zweite Seilzugsystem 4 laufen per se nebeneinander und unabhängig voneinander durch die Pfosten 2 und die Stangen 7.

Die benachbarten Pfosten 2 nach Fig. 2 weisen einen Schaumstoffüberzug 2.1 auf. Ebenso weist der Sicherungsstab 10 einen Schaumstoffüberzug 10.3 und die Versteifungsstrebe 5 einen Schaumstoffüberzug 5.2 auf. Zwischen der Versteifungsstrebe 5 und dem Sicherungsstab 10 ist ein Schutznetz 10.4 aufgespannt. Die Schaumstoffüberzuge 5.2, 10.3 und das Schutznetz 10.4 dienen der Sicherheit des Anwenders.

Gemäß Fig. 3 sind die Pfostengelenke 5.3 einer Versteifungsstrebe 5 direkt an den benachbarten Pfosten 2 befestigt und es ist ein Mittelgelenk 5.1 vorgesehen. An dem Mittelgelenk 5.1 befindet sich eine Gelenksicherung 13, über die der Winkel des Mittelgelenks 5.1 festsetzbar ist.

Gemäß Fig. 4 sind die Pfostengelenke 5.3 nicht direkt an den benachbarten Pfosten 2 vorgesehen, sondern in oder entgegen einer horizontalen Richtung H versetzt. Zudem sind zwei Mittelgelenke 5.1 vorgesehen.. Ein Sicherungsspannseil 9.1 ist durch die Versteifungsstreben 5 geführt. Das Sicherungsspannseil 9.1 kann mittels der Spannvorrichtung 9 gespannt werden, womit das Sprungtuch 8 spannbar ist. Zudem kann das Sicherungsspannseil 9.1 die Gelenke feststellen.

Die Versteifungsstrebe nach Fig. 3 und Fig. 4 ist jeweils nicht ausgeklappt, denn sie ist entgegen der vertikalen Richtung V nach unten hin abgewinkelt.

Fig. 5a und 5b zeigen ein Trampolin 1 mit acht Pfosten 2, von denen jeweils nur der untere Anschnitt 2.4 dargestellt ist, in einer Draufsicht, wobei insbesondere die Pfostengelenke 5.3, 10.2 aufgrund einer übersichtlicheren Darstellung nicht dargestellt sind. In den Darstellungen sichtbar sind die Mittelgelenke 5.1 der Versteifungsstreben 5 und die Sicherungsstäbe 10. Das Zentralgelenk 6 ist entgegen der vertikalen Richtung V unterhalb einer Verkleidung 18 verborgen und entsprechend nicht sichtbar. In Fig. 5b ist zudem noch die Mittelachse M des Trampolins 1 dargestellt. Die Mittelachse M ist dabei parallel zur vertikalen Richtung V. Um diese Mittelachse M läuft eine Umfangsrichtung U in einer horizontalen Ebene.

Fig. 5a zeigt das Trampolin 1 ausgeklappt. Fig. 5b zeigt das Trampolin 1 eingeklappt. Der Abstand in Umfangsrichtung U benachbarter Pfosten eines eingeklappten Trampolins ist deutlich geringer als der Abstand in Umfangsrichtung U benachbarter Pfosten eines ausgeklappten Trampolins. Beim Einklappen bewegen sich somit die Pfosten aufeinander zu und jeweils in einer horizontalen Richtung H radial auf die Mittelachse M zu. Während des Ausklappens ist die Bewegung entsprechend umgekehrt.

Fig. 6a und 6b zeigen einen Ausschnitt des Trampolins 1 mit zwei Pfosten 2 in einer Frontansicht. In Fig. 6a ist zudem der kleinste Abstand a in vertikaler Richtung V zwischen dem Mittelgelenk 5.1 und dem Zentralgelenk 6 dargestellt.

Nach Fig. 6a ist das Trampolin 1 ausgeklappt, wobei das Trampolin 1 nach Fig. 6b eingeklappt ist. Die Randgelenke 7.1, mit denen die Stangen 7 an den benachbarten Pfosten 2 und dem Zentralgelenk 6 klappbar gelagert sind, ermöglichen, dass während des Einklappens die Stangen 7 in die vertikale Richtung V nach oben einklappen, wobei sich die benachbarten Pfosten 2 aufeinander zu bewegen. Entsprechend ermöglichen es die Pfostengelenke 10.2 des Sicherungsstabs 10 und die Pfostengelenke 5.3 der Versteifungsstrebe 5, dass diese jeweils entgegen der vertikalen Richtung V nach unten wegklappen. Während des Ausklappens ist die Bewegung entsprechend umgekehrt.

Beim ausgeklappten Trampolin 1 ist das Abschnittsgelenk 2.5 ausgeklappt und der obere Abschnitt 2.3 und der untere Abschnitt 2.4 des Pfostens 2 sind koaxial. Ist das Trampolin 1 eingeklappt, sind der obere Abschnitt 2.3 und der untere Abschnitt 2.4 gegeneinander angewinkelt und schließen einen kleinsten Winkel α von 45° ein. Es ist allerdings auch möglich, dass der Winkel α kleiner ist, um das Trampolin möglichst kompakt einzuklappen. Das Trampolin ist in seiner Höhe reduziert. Die Ausklappbewegung verläuft wie durch den Pfeil angedeutet in einer horizontalen Richtung H radial von der Mittelachse weg, die in Fig. 6b in der Bildebene hinter den Pfosten 2 liegt, so dass die Sicherungsstäbe 10 in der Bildebene vor die Pfosten 2 geführt werden.

Ein kleinster Winkel β zwischen einer Versteifungsstrebe und dem Pfosten beträgt etwa 30°. Er kann allerdings auch kleiner sein, umso kleiner der Winkel ist, desto kompakter ist das Trampolin. Ein kleinster Winkel γ zwischen einer Stange und dem Pfosten beträgt ebenso etwa 30°. Auch dieser Winkel kann kleiner sein.

Die Bewegung der Pfosten 2 beim Ein- bzw- Ausklappen ist eine translative Bewegung. Die Pfosten 2 bewegen sich in einer horizontalen Richtung H aufeinander zu oder voneinander weg. Die Pfosten 2 bewegen sich nicht in einer vertikalen Richtung V. Bei dieser Bewegung bleiben die Pfosten 2 stets parallel. Ermöglicht wird diese Bewegung durch die Schwenkachse 5.4 des Mittelgelenks 5.1, sowie die Schwenkachsen 5.5 der Randgelenke 5.3. Diese Schwenkachsen 5.4, 5.5 einer Verbindungsstrebe 5 sind jeweils parallel zueinander und orthogonal zur Verbindungsstrebe 5. Entsprechendes gilt für die Schwenkachse 10.5 des Mittelgelenks 10.1 und die Schwenkachse 10.6 des Pfostengelenks 10.2. Jede Stange 7 weist zwei Randgelenke 7.1 auf, wobei ein Randgelenk 7.1 zwischen Stange 7 und Pfosten 2 und ein Randgelenk 7.1 zwischen Stange 7 und Zentralgelenk 6 vorgesehen ist. Die Schenkachsen 7.3 der Randgelenke 7.1 sind jeweils orthogonal zur Stange 7 und parallel zueinander.

Nach Fig. 7 weist der Pfosten einen Sockel 2.2 auf. Der Sockel 2.2 ist axial breiter als der obere Abschnitt 2.3 und der untere Abschnitt 2.4 des Pfostens 2, sodass zwei Räder 19 Platz finden. Der Sockel 2.2 weist zwei Anlagebereiche 2.6 für Randgelenke 7.1 auf. Gemäß Fig. 8 kann die Stange 7 einen V-förmigen Fuß 7.2 aufweisen. An den zwei Enden des V-förmigen Fußes 7.2 sind zwei Randegelenke 7.1 vorgesehen. Zwischen den Schenkeln des V-förmigen Fu-βes 7.2 liegt das zweite Seilzugsystem 4 über eine Länge L frei, bis es wieder in den Pfosten 2 über den in Fig. 7 dargestellten Schlitz 20 aufgenommen wird, der ebenso die Länge L in axialer Richtung aufweist. Beide Maßnahmen führen jeweils zu einer zusätzlichen Stabilität des Trampolins 1, insbesondere wenn alle Pfosten 2 eines Trampolins 1 den Sockel 2.2 aufweisen und jede Stange 7 einen V-förmigen Fuß 7.2 aufweist.

Fig. 9a und Fig. 9b zeigen einen Schnitt durch einen Pfosten 2, der einen Schlitz 20 aufweist. Der Pfosten 2 ist teilweise hohl. Innerhalb des Pfostens 2 ist ein Führungselement 14, ausgebildet zu einer Rolle, vorgesehen, über das ein Teil des zweiten Seilzugsystems 4 geführt ist. Das Führungselement 14 ist in einer Lagereinrichtung 16 gelagert. Zudem ist ein Rückstellelement 15, ausgebildet zu einer Feder, vorgesehen, welches das Führungselement 15 in eine Ruhelage zieht. An dem Pfosten 2 ist ein Randgelenk 7.1, ausgebildet zu einem Scharnier, der Stange 7 befestigt. Ein Teil des ersten Seilzugsystems 3 ist zudem gezeigt.

Fig. 9a zeigt das ausgeklappte Trampolin 1 und Fig. 9b das eingeklappte Trampolin 1. Bei dem ausgeklappten Trampolin 1 befindet sich das Führungselement 14 in Ruhelage, in die es von dem Rückstellelement 15 getrieben wird. Auf dem zweiten Seilzugsystem 4 befindet sich keine Spannung. Beim Einklappen wird Spannung auf das zweite Seilzugsystem 4 gebracht, dabei wird das Führungselement 14 entlang der Lagereinrichtung 16 aus der Ruhelage bewegt und das Rückstellelement 15 gespannt. Aufgrund der Bewegung des Führungselements 14 entlang der Lagereinrichtung 16 wird das zweite Seilzugsystem 4 in der vertikalen Richtung V weiter oben umgelenkt und der frei liegende Teil des zweiten Seilzugsystems 4 wird verringert. Wenn zum Ausklappen Spannung vom zweiten Seilzugsystem genommen wird, bewirkt das Rückstellelement 15, dass sich das Führungselement 14 wieder in die Ruhelage bewegt. Damit ist auch für das ausgeklappte Trampolin 1 der frei liegende Teil des Seilzugsystems minimiert.

Ein anderes Ausführungsbeispiel ist in Fig. 10a gezeigt. Der Pfosten 2 ist über ein Randgelenk 7.1 mit einer Stange 7 verbunden. Das Randgelenk 7.1, mithin das Trampolin 1 ist ausgeklappt. Der zweite Seilzug 4 weist einen ersten Seilzugabschnitt 4.1 und einen zweiten Seilzugabschnitt 4.2 auf. Der erste Seilzugabschnitt 4.1 und der zweite Seilzugabschnitt 4.2 sind jeweils fest mit dem Führungselement 14 ausgebildet zu einem Kolben verbunden und jeweils gespannt. Durch die Spannung des ersten Seilzugabschnitts 4.1 wird das Führungselement 14 innerhalb der Lagereinrichtung 16 entgegen der vertikalen Richtung V nach unten gezogen und ist in der untersten Position innerhalb der Lagereinrichtung 16.

Gemäß Fig. 10b ist das Randgelenk 7.1, mithin das Trampolin 1 eingeklappt. Zum Betreiben des Einklappens wurde der erste Seilzugabschnitt 4.1 verkürzt. Aufgrund dieser Verkürzung wurde das Führungselement 14 in der vertikalen Richtung V nach oben gezogen und ist in der obersten Position in dem Führungselement 16.

Gemäß Fig. 10c weist der Pfosten 2 einen ovalen Querschnitt Q auf, mithin eine axiale Verstärkung der Pfostenbreite im Bereich des Schlitzes 20. Die Lagereinrichtung 16 ist durch den Pfosten selbst ausgebildet, so dass das Führungselement 14 im Inneren des Pfostens 2 von den Pfostenwänden geführt ist.

Ein weiterer Aspekt dieser Ausführung ist in den Fig. 11a und Fig. 11b dargestellt. Wie bereits zuvor weist der jeweilige Pfosten 2 den oberen Abschnitt 2.3 und den unteren Abschnitt 2.4 auf. Beide Abschnitte 2.3, 2.4 sind über das Abschnittgelenk 2.5 gegeneinander verschwenkbar verbunden. Befindet sich, wie in Fig. 11a dargestellt, das Führungselement 14 in der untersten Position ist der zweite Seilzugabschnitt 4.2 gespannt und der oberen Abschnitt 2.3 und der unteren Abschnitt 2.4 liegen koaxial. Ist das Führungselement 14 nach Fig. 11b in der obersten Position in der Lagereinrichtung 14, so ist der zweite Seilzugabschnitt 4.2 entspannt und der obere Abschnitt 2.3 und der untere Abschnitt 2.4 klappen gegeneinander ein. Durch das Spannen des zweiten Seilzugabschnitts 4.2 wird hingegen das Ausklappen des oberen Abschnitts 2.3 gegenüber dem unteren Abschnitt 2.4 bewirkt. Nach Fig. 12 ist eine Schutzabdeckung 22 vorgesehen, die das elastische Element 11 abdeckt. An der Schutzabdeckung 22 sind zudem Halteelemente 22.2 angebracht, die als Knöpfe ausgebildet sind. An der Versteifungsstrebe 5, die hier abgerundet ist und einen Kreisbogen darstellt, sind Haltemittel 22.1 vorgesehen. Die Haltemittel 22.1 sind als Knopflöcher ausgebildet. Auch an dem Sprungtuch sind Haltemittel 22.1 vorgesehen, die hier unterhalb der Schutzabdeckung 22 verborgen liegen.

Die Schutzabdeckung 22 ist gemäß Fig. 13 an dem Schutznetz 10.4 befestigt.

Gemäß Fig. 14 ist ein weiteres Ausführungsbeispiel des klappbaren Trampolins 1 mit zwei Zentralgelenken 6 gezeigt.

Gemäß Fig. 15a ist eine Weiterbildung des ersten Seilzugsystems 3 dargestellt. Dieses weist ein Außengelenk 3.11 mit einer Schwenkachse 3.12 auf, das an zumindest einem Pfosten 2 vorgesehen ist. Über das Außengelenk 3.11 ist eine Winkelstange 3.9 mittels eines Führungsgelenks 3.3 mit einer Schwenkachse 3.13 an der Versteifungsstrebe 5 schwenkbar gelagert. Die Schwenkachsen 3.12, 3.13 sind parallel zueinander und jeweils orthogonal zur Winkelstange 3.9. Das Führungsgelenk 3.3 ist innerhalb der Versteifungsstrebe 5 vorgesehen und auf einer Führung 3.2 platziert. Auf der Führung 3.2 kann das Führungsgelenk 3.3 auf den Pfosten 2 zu oder von dem Pfosten 2 weg bewegt werden. Das Seilzugsystem 3 weist zudem einen Seilzug 3.10 auf. Der Seilzug 3.10 ist ebenfalls innerhalb der Versteifungsstrebe 5 vorgesehen und greift zunächst an dem Führungsgelenk 3.3 an. Von dort wird der Seilzug 3.10 über ein Umlenkelement 3.1 ausgebildet zum Umlenkrad, das sich in der Nähe des Pfostens 2 befindet, geführt. Dort wird der Seilzug 3.10 umgelenkt und verläuft weiter vom Pfosten 2 weg auf die Mittelachse M zu.

In Fig. 15a ist das Trampolin 1 weitestgehend eingeklappt. Durch einen Zug des Seilzugs 3.10 in der Zugrichtung 3.5 wird das Trampolin 1 ausgeklappt und im ausgeklappten Zustand durch den Zug auf dem Seilzug 3.10 stabilisiert, so dass das Trampolin 1 standfest ist. Zum Ausklappen wird das Führungsgelenk 3.3 mittels des Zugs auf den Seilzug 3.10 entlang der Führung 3.2 bewegt, so dass es sich dem Pfosten 2 annähert. Dies führt dazu, dass die Winkelstange 3.9 in Richtung des Pfostens 2 schwenkt und die Versteifungsstrebe 5 somit nach unten drückt. In Fig. 15b ist das Trampolin 1 am Ende der Ausklappbewegung im ausgeklappten Zustand gezeigt.

Zudem ist ein Sicherungssystem 3.4 vorgesehen, mithin ein Bolzen, ein Zapfen oder ein Einrastsystem, mittels dessen das Führungsgelenk 3.3 insbesondere im ausgeklappten Zustand des Trampolins 1 auf der Führung 3.2 fixiert werden kann, so dass eine Bewegung des Führungsgelenks 3.3 auf der Führung 3.2 nicht weiter möglich ist. Auf diese Weise wird das Trampolin 1 zusätzlich gesichert, da ein ungewolltes Schwenken der Versteifungsstrebe 5, insbesondere ein Einklappen verhindert wird.

In jeder der Versteifungsstreben 5 kann eine entsprechende Weiterbildung des ersten Seilzugsystems 3 vorgesehen sein. In Fig. 15b sind die entsprechenden Seilzüge 3.10 mittels der gestrichelten Linien vereinfacht dargestellt. Die Seilzüge 3.10 sind an einer Zusammenführeinrichtung 3.6 fixiert. Von der Zusammenführeinrichtung 3.6 geht ein Spannzug 3.7 ab, der zu einer Spannkurbel 3.8 geführt ist. Durch einen entsprechenden Zug mittels der Spannkurbel 3.8 lassen sich die einzelnen Seilzüge 3.10 entsprechend gemeinsam spannen. Die Spannkurbel 3.8 kann an einen Pfosten 2 angebracht sein.

Alternativ kann diese Weiterentwicklung auch an einer Stange 7 bzw. mehreren Stangen 7 ausgebildet sein. Entsprechend kann die Weiterentwicklung auch an einem Sicherungsstab 10 ausgebildet sein.

Als unabhängigen Aspekt weist der Pfosten 2 ein Teleskopsystem 24 auf. Der Pfosten 2 ist gemäß Fig. 15a zweiteilig. Nach dem Ausklappen kann der erste, in der Papierebene obere Teil des Pfostens 2 mittels des Teleskopsystems 24 in den zweiten, in der Papierebene unteren Teil des Pfostens 2 zusammengesteckt werden.

Fig. 16a und Fig. 16b entsprechen im Wesentlichen den Figuren 6a und 6b. Abweichend ist eine zum Fuß 13 ausgebildete Gelenksicherung 13 vorgesehen. Wie in Fig. 16a dargestellt, steht der Fuß im ausgeklappten Zustand des Trampolins 1 auf einem Untergrund 23 auf, so dass bei einer Belastung des Mittelgelenks 5.1, etwa während des Sprungbetriebs, das Mittelgelenk 5.1 nicht auf den Untergrund 23 zu ausgelenkt werden kann. In diesem Ausführungsbeispiel sind die Versteifungsstreben 5 derart gelagert, dass beim Zusammenklappen des Trampolins der Fuß 13 vom Untergrund 23 abhebt und die entsprechende Schwenkbewegung der Versteifungsstreben 5 möglich ist.

### Bezugszeichenliste

- 1: Klappbares Trampolin
- 2: Pfosten
- 2.1: Schaumstoffüberzug
- 2.2: Sockel
- 2.3: oberer Abschnitt
- 2.4: unterer Abschnitt
- 2.5: Abschnittgelenk
- 2.6: Anlagebereich
- 3: erstes Seilzugsystem
- 3.1: Umlenkelement, Umlenkrad
- 3.2: Führung
- 3.3: Führungsgelenk
- 3.4: Sicherungssystem, Bolzen, Zapfen, Einrastsystem
- 3.5: Zugrichtung
- 3.6: Zusammenführeinrichtung
- 3.7: Spannzug
- 3.8: Spannkurbel
- 3.9: Winkelstange
- 3.10: Seilzug
- 3.11: Außengelenk
- 3.12: Schwenkachse des Außengelenks
- 3.13: Schwenkachse des Führungsgelenks
- 4: zweites Seilzugsystem
- 4.1: erster Seilzugabschnitt
- 4.2: zweiter Seilzugabschnitt
- 5: Versteifungsstrebe
- 5.1: Mittelgelenk
- 5.2: Schaumstoffüberzug
- 5.3: Pfostengelenk, Scharnier
- 5.4: Schwenkachse des Mittelgelenks
- 5.5: Schwenkachse des Pfostengelenks
- 6: Zentralgelenk
- 7: Stange
- 7.1: Randgelenk
- 7.2: V-förmiger Fuß
- 7.3: Schwenkachse des Randgelenks
- 8: Sprungtuch
- 9: Spannvorrichtung
- 9.1: Sicherungsspannseil
- 10: Sicherungsstab
- 10.1: Mittelgelenk
- 10.2: Pfostengelenk
- 10.3: Schaumstoffüberzug
- 10.4: Schutznetz
- 10.5: Schwenkachse des Mittelgelenks
- 10.6: Schwenkachse des Pfostengelenks
- 11: elastisches Element, Kabel
- 12: Sprungbereich
- 13: Gelenksicherung, Fuß
- 14: Führungselement, Rolle
- 15: Rückstellelement, Feder
- 16: Lagereinrichtung
- 17: Spanner, Motor, Winde
- 18: Verkleidung
- 19: Rad
- 20: Schlitz
- 21: Feststellbremse
- 22: Schutzabdeckung
- 22.1: Haltemittel
- 22.2: Halteelement
- 23: Untergrund
- 24: Teleskopsystem
- a: kleinster Abstand
- B1: mittlerer Bereich
- B2: mittlerer Bereich
- H: horizontale Richtung
- L: Länge
- M: Mittelachse
- U: Umfangsrichtung
- V: vertikale Richtung
- α: Winkel
- β: Winkel
- γ: Winkel

## Patentansprüche

1. Klappbares Trampolin (1), aufweisend
- zumindest drei Pfosten (2), die zueinander und zu einer vertikalen Richtung V parallel angeordnet sind, wobei zwischen den zumindest drei Pfosten (2) ein Sprungtuch (8) aufgespannt ist,
- zumindest drei Versteifungsstreben (5), die jeweils ein anderes Paar von in einer Umfangsrichtung U des Trampolins (1) benachbarten Pfosten (2) miteinander verbinden und diese Pfosten (2) in einer horizontalen Richtung H stabilisieren,
**dadurch gekennzeichnet,**
**dass** jede Versteifungsstrebe (5) an beiden in Umfangsrichtung U benachbarten Pfosten (2) klappbar gelagert ist und zumindest ein Mittelgelenk (5.1) aufweist, das in einem mittleren Bereich (B1) der Versteifungsstrebe (5) vorgesehen ist, wobei alle in Umfangsrichtung U benachbarten Pfosten (2) zum Einklappen des Trampolins (1) jeweils in einer horizontalen Richtung (H) aufeinander zu bewegbar sind, **wobei die Pfosten während einer Ein- und Ausklappbewegung des Trampolins stets parallel zueinander sind**.

2. Klappbares Trampolin (1) nach Anspruch 1,
**dadurch gekennzeichnet,**
**dass** zumindest ein Zentralgelenk (6) und zumindest zwei Stangen (7) vorgesehen sind, wobei jede Stange (7) einen anderen Pfosten (2) mit dem Zentralgelenk (6) verbindet und sowohl an dem entsprechenden Pfosten (2) als auch am Zentralgelenk (6) klappbar gelagert ist.

3. Klappbares Trampolin (1) nach Anspruch 1 oder 2,
**dadurch gekennzeichnet,**
**dass** das Sprungtuch (8) mittels zumindest eines elastischen Elements (11) aufgespannt ist, wobei das elastische Element (11) an zumindest einem Pfosten (2) und/oder an zumindest einer Versteifungsstrebe (5) angebracht ist.

4. Klappbares Trampolin (1) nach Anspruch 2 oder 3,
**dadurch gekennzeichnet,**
**dass** das Zentralgelenk (6) und das gespannte Sprungtuch (8) einen kürzesten Abstand a in vertikaler Richtung V aufweisen, wobei gilt a >= 20, 30, 40 oder 50 cm.

5. Klappbares Trampolin (1) nach einem der vorhergehenden Ansprüche,
**dadurch gekennzeichnet,**
**dass** zumindest drei Sicherungsstäbe (10) vorgesehen sind, die jeweils ein anderes Paar benachbarter Pfosten (2) miteinander verbinden und die Pfosten (2) in einer horizontalen Richtung H stabilisieren, wobei jeder Sicherungsstab (10) am entsprechenden Pfosten (2) klappbar gelagert ist und zumindest ein Mittelgelenk (10.1) aufweist, das in einem mittleren Bereich (B2) des Sicherungsstabs (10) vorgesehen ist und dem Einklappen des Trampolins (1) dient.

6. Klappbares Trampolin (1) nach einem der vorhergehenden Ansprüche,
**dadurch gekennzeichnet,**
**dass** der Pfosten (2) einen oberen Abschnitt (2.3) und einen unteren Abschnitt (2.4) aufweist, wobei der obere Abschnitt (2.3) in der vertikalen Richtung V oberhalb des unteren Abschnitts (2.4) angeordnet ist, wobei ein Abschnittsgelenk (2.5) vorgesehen ist, über den der obere Abschnitt (2.3) gegenüber dem unteren Abschnitt (2.4) verschwenkbar ist.

7. Klappbares Trampolin (1) nach einem der vorhergehenden Ansprüche,
**dadurch gekennzeichnet,**
**dass** in vertikaler Richtung V oberhalb des Sprungtuchs (8) ein Sprungbereich (12) für den Anwender vorgesehen ist, wobei entgegen der vertikalen Richtung V unterhalb des Sprungtuchs (8) das Zentralgelenk (6) vorgesehen ist und/oder in vertikaler Richtung V oberhalb des Sprungtuchs (8) die Sicherungsstäbe (10) vorgesehen sind.

8. Klappbares Trampolin (1) nach einem der vorhergehenden Ansprüche,
**dadurch gekennzeichnet,**
**dass** eine separate Spannvorrichtung (9) zum Spannen des Sprungtuchs (8) vorgesehen ist, wobei die Spannvorrichtung (9) unabhängig und/oder abhängig vom Ausklappen des Trampolins (1) wirkt.

9. Klappbares Trampolin (1) nach einem der vorhergehenden Ansprüche,
**dadurch gekennzeichnet,**
**dass** an den Mittelgelenken (5.1, 10.1) der Versteifungsstreben (5) und/oder der Sicherungsstäbe (10) Gelenksicherungen (13) vorgesehen sind zum Feststellen der Mittelgelenke (5.1, 10.1).

10. Klappbares Trampolin (1) nach einem der vorhergehenden Ansprüche,
**dadurch gekennzeichnet,**
**dass** ein Spanner (17), insbesondere ausgebildet zu einem Motor oder einer Kurbel, vorgesehen ist zum Betreiben zumindest eines Teils der Einklappbewegung und/oder der Ausklappbewegung.

11. Klappbares Trampolin (1) nach einem der vorhergehenden Ansprüche,
**dadurch gekennzeichnet,**
**dass** ein erstes Seilzugsystem (3) vorgesehen ist, über das das Ausklappen des Trampolins (1) betrieben werden kann, und/oder ein zweites Seilzugsystem (4) vorgesehen ist, über das das Einklappen des Trampolins (1) betrieben werden kann.

12. Klappbares Trampolin (1) nach Anspruch 11,
**dadurch gekennzeichnet,**
**dass** das erste Seilzugsystem (3) und/oder das zweite Seilzugsystem (4) zumindest teilweise innerhalb eines Pfostens (2) und/oder einer Stange (7) und/oder eines Sicherungsstabes (10) geführt sind.

13. Klappbares Trampolin (1) nach Anspruch 11 oder 12,
**dadurch gekennzeichnet,**
**dass** zumindest ein Führungselement (14) in einer Lagereinrichtung (16) innerhalb eines Pfostens (2) und/oder einer Stange (7) und/oder eines Sicherungsstabes (10) bewegbar gelagert ist, wobei das erste Seilzugsystem (3) und/oder das zweite Seilzugsystem (4) über das Führungselement (14) geführt sind oder an dem Führungselement (14) fixiert sind.

14. Klappbares Trampolin (1) nach einem der vorangegangen Ansprüche,
**dadurch gekennzeichnet,**
**dass** das erste Seilzugsystem (3) eine Winkelstange (3.9) zwischen einem Pfosten (2) und einer Versteifungsstrebe (5), einer Stange (7) und/oder einem Sicherungsstab (10) aufweist, die beim Ausklappen des Trampolins (1) eine Kraft derart auswirkt, dass die Versteifungsstrebe (5), die Stange (7) und/oder der Sicherungsstab (10) sich auf die Position im ausgeklappten Zustand zubewegt.

15. Klappbares Trampolin (1) nach einem der vorangegangen Ansprüche,
**dadurch gekennzeichnet,**
**dass** über eine ausschließlich translative Bewegung jedes Pfostens (2) jeweils auf eine Mittelachse M des Trampolins (1) zu das Trampolin (1) aus- und/oder einklappbar ist.

16. Verfahren zum Einklappen eines klappbaren Trampolins (1) nach einem der vorangegangenen Ansprüche 11 bis 15,
**dadurch gekennzeichnet,**
**dass** das zweite Seilzugsystem (4) betrieben wird und zumindest indirekt ein Einklappen der Mittelgelenke (5.1) der Versteifungsstreben (5) und/oder der Mittelgelenke (10.1) der Sicherungsstäbe (10) und/oder der Stangen (7) bewirkt, wobei sich alle in Umfangsrichtung U benachbarten Pfosten (2) aufeinander zu bewegen.

17. Verfahren zum Einklappen eines klappbaren Trampolins (1) nach Anspruch 16,
**dadurch gekennzeichnet,**
**dass** das zweite Seilzugsystem (4) betrieben wird und zumindest indirekt bewirkt, dass der obere Abschnitt (2.3) und der untere Abschnitt (2.4) der Pfosten (2) des ausgeklappten Trampolins aus einer koaxialen Lage in eine Lage verschwenkt werden, in der sie einen kleinsten Winkel (α) kleiner 180°, 90°, 45°, 20°, 10° oder 5° einschließen.

18. Verfahren zum Spannen eines Sprungtuchs (8) eines klappbaren Trampolins (1) nach einem der vorangegangenen Ansprüche 8 bis 15 oder nach dem Verfahren zum Einklappen eines klappbaren Trampolins (1) nach Anspruch 16 oder 17,
**dadurch gekennzeichnet,**
**dass** das Sprungtuch (8) über die separate Spannvorrichtung (9) während oder nach dem Auseinanderklappen des klappbaren Trampolins (1) gespannt wird.

## Claims

1. A foldable trampoline (1), comprising
- at least three posts (2) arranged parallel to one another and to a vertical direction V, wherein a jumping bed (8) is tensioned between the at least three posts (2),
- at least three bracing struts (5) which each connect a different pair of posts (2) adjacent in a circumferential direction U of the trampoline (1) to one another and stabilize said posts (2) in a horizontal direction H,
**characterized in that**
each bracing strut (5) is mounted so as to be foldable on the two posts (2) adjacent in the circumferential direction U and has at least one central joint (5.1) which is provided in a central region (B1) of the bracing strut (5), wherein all the posts (2) adjacent in the circumferential direction U can each be moved toward one another in a horizontal direction (H) in order to fold the trampoline (1), wherein the posts are always parallel to one another during a folding and unfolding movement of the trampoline.

2. The foldable trampoline (1) according to Claim 1,
**characterized in that**
at least one central joint (6) and at least two poles (7) are provided, wherein each pole (7) connects a different post (2) to the central joint (6) and is mounted so as to be foldable both on the corresponding post (2) and on the central joint (6).

3. The foldable trampoline (1) according to Claim 1 or 2,
**characterized in that**
the jumping bed (8) is tensioned by means of at least one elastic element (11), wherein the elastic element (11) is attached to at least one post (2) and/or to at least one bracing strut (5).

4. The foldable trampoline (1) according to Claim 2 or 3,
**characterized in that**
the central joint (6) and the tensioned jumping bed (8) have a minimum distance a in the vertical direction V, where a >= 20, 30, 40 or 50 cm.

5. The foldable trampoline (1) according to any one of the preceding claims,
**characterized in that**
at least three securing rods (10) are provided, which each connect a different pair of adjacent posts (2) to one another and stabilize the posts (2) in a horizontal direction H, wherein each securing rod (10) is mounted so as to be foldable on the corresponding post (2) and has at least one central joint (10.1), which is provided in a central region (82) of the securing rod (10) and is used for folding the trampoline (1).

6. The foldable trampoline (1) according to any one of the preceding claims,
**characterized in that**
the post (2) has an upper section (2.3) and a lower section (2.4), wherein the upper section (2.3) is arranged above the lower section (2.4) in the vertical direction V, wherein a section joint (2.5) is provided, via which the upper section (2.3) can be pivoted relative to the lower section (2.4).

7. The foldable trampoline (1) according to any one of the preceding claims,
**characterized in that**
a jump region (12) for the user is provided above the jumping bed (8) in the vertical direction V, wherein the central joint (6) is provided below the jumping bed (8) counter to the vertical direction V and/or the securing rods (10) are provided above the jumping bed (8) in the vertical direction V.

8. The foldable trampoline (1) according to any one of the preceding claims,
**characterized in that**
a separate tensioning apparatus (9) is provided for tensioning the jumping bed (8), wherein the tensioning apparatus (9) acts independently of and/or dependent on the unfolding of the trampoline (1).

9. The foldable trampoline (1) according to any one of the preceding claims,
**characterized in that**
joint securing means (13) are provided on the central joints (5.1, 10.1) of the bracing struts (5) and/or of the securing rods (10) in order to fix the central joints (5.1, 10.1).

10. The foldable trampoline (1) according to any one of the preceding claims,
**characterized in that**
a tensioner (17), in particular designed as a motor or a crank, is provided for operating at least a part of the folding movement and/or the unfolding movement.

11. The foldable trampoline (1) according to any one of the preceding claims,
**characterized in that**
a first Bowden cable system (3) is provided, by means of which the unfolding of the trampoline (1) can be operated, and/or a second Bowden cable system (4) is provided, by means of which the folding of the trampoline (1) can be operated.

12. The foldable trampoline (1) according to Claim 11,
**characterized in that**
the first Bowden cable system (3) and/or the second Bowden cable system (4) are guided at least partially within a post (2) and/or a pole (7) and/or a securing rod (10).

13. The foldable trampoline (1) according to Claim 11 or 12,
**characterized in that**
at least one guide element (14) is movably mounted in a bearing device (16) within a post (2) and/or a pole (7) and/or a securing rod (10), wherein the first Bowden cable system (3) and/or the second Bowden cable system (4) are guided via the guide element (14) or are fixed to the guide element (14).

14. The foldable trampoline (1) according to any one of the preceding claims,
**characterized in that**
the first Bowden cable system (3) has an angled pole (3.9) between a post (2) and a bracing strut (5), a pole (7) and/or a securing rod (10), which angled pole, during unfolding of the trampoline (1), exerts a force in such a way that the bracing strut (5), the pole (7) and/or the securing rod (10) moves to the position in the unfolded state.

15. The foldable trampoline (1) according to any one of the preceding claims,
**characterized in that**
the trampoline (1) can be unfolded and/or folded via an exclusively translational movement of each post (2) towards a central axis M of the trampoline (1) in each case.

16. A method for folding a foldable trampoline (1) according to any one of the preceding Claims 11 to 15,
**characterized in that**
the second Bowden cable system (4) is operated and at least indirectly brings about a folding of the central joints (5.1) of the bracing struts (5) and/or of the central joints (10. 1) of the securing rods (10) and/or of the poles (7), wherein all the posts (2) adjacent in the circumferential direction U move toward one another.

17. The method for folding a foldable trampoline (1) according to Claim 16,
**characterized in that**
the second Bowden cable system (4) is operated and at least indirectly causes the upper section (2.3) and the lower section (2.4) of the posts (2) of the unfolded trampoline to be pivoted from a coaxial position into a position in which they form a smallest angle (α) of less than 180°, 90°, 45°, 20°, 10° or 5°.

18. A method for tensioning a jumping bed (8) of a foldable trampoline (1) according to any one of the preceding Claims 8 to 15 or according to the method for folding a foldable trampoline (1) according to Claim 16 or 17,
**characterized in that**
the jumping bed (8) is tensioned via the separate tensioning apparatus (9) during or after the unfolding of the foldable trampoline (1).

## Revendications

1. Trampoline pliable (1), présentant
- au moins trois montants (2), disposés parallèlement les uns aux autres et dans une direction verticale V, un tapis de saut (8) étant tendu entre lesdits au moins trois montants (2),
- au moins trois entretoises de renforcement (5), reliant chaque paire différente de montants (2) contigus dans une direction circonférentielle U du trampoline (1) et stabilisant lesdits montants (2) dans une direction horizontale H,
**caractérisé**
**en ce que** chaque entretoise de renforcement (5) est montée de manière pliable aux deux montants (2) contigus dans la direction circonférentielle U, et présente au moins une articulation de milieu (5.1) prévue dans une zone de milieu (B1) de l'entretoise de renforcement (5), tous les montants (2) contigus dans la direction circonférentielle U étant mobiles l'un vers l'autre dans une direction horizontale (H) pour le repliement du trampoline (1), les montants étant toujours parallèles l'un à l'autre pendant une action de repliement et de déploiement du trampoline.

2. Trampoline pliable (1) selon la revendication 1,
**caractérisé**
**en ce qu'**au moins une articulation centrale (6) et au moins deux tubes (7) sont prévus, chaque tube (7) raccordant un autre montant (2) à l'articulation centrale (6) et étant monté de manière pliable au montant (2) correspondant ainsi qu'à l'articulation centrale (6).

3. Trampoline pliable (1) selon la revendication 1 ou la revendication 2,
**caractérisé**
**en ce que** le tapis de saut (8) est tenu au moyen d'au moins un élément élastique (11), ledit élément élastique (11) étant fixé sur au moins un montant (2) et/ou sur au moins une entretoise de renforcement (5).

4. Trampoline pliable (1) selon la revendication 2 ou la revendication 3,
**caractérisé**
**en ce que** l'articulation centrale (6) et le tapis de saut (8) tendu présentent un espacement le plus court a dans la direction verticale V, a étant >= 20, 30, 40 ou 50 cm.

5. Trampoline pliable (1) selon l'une quelconque des revendications précédentes,
**caractérisé**
**en ce qu'**au moins trois tubes de protection (10) sont prévus, lesquels relient chacun une paire différente de montants (2) contigus et stabilisent les montants (2) dans une direction horizontale H, chaque tube de protection (10) étant monté de manière pliable au montant (2) correspondant et présentant au moins une articulation de milieu (10.1) prévue dans une zone de milieu (B2) du tube de protection (10) et servant au repliement du trampoline (1).

6. Trampoline pliable (1) selon l'une quelconque des revendications précédentes,
**caractérisé**
**en ce que** le montant (2) présente une partie supérieure (2.3) et une partie inférieure (2.4), la partie supérieure (2.3) étant disposée au-dessus de la partie inférieure (2.4) dans la direction verticale V, une articulation entre parties (2.5) étant prévue, au moyen de laquelle la partie supérieure (2.3) peut pivoter par rapport à la partie inférieure (2.4).

7. Trampoline pliable (1) selon l'une quelconque des revendications précédentes,
**caractérisé**
**en ce qu'**une zone de saut (12) est prévue pour l'utilisateur au-dessus du tapis de saut (8) dans la direction verticale V, l'articulation centrale (6) étant prévue en dessous du tapis de saut (8) dans la direction opposée à la direction verticale V et/ou les tubes de protection (10) étant prévus au-dessus du tapis de saut (8) dans la direction verticale V.

8. Trampoline pliable (1) selon l'une quelconque des revendications précédentes,
**caractérisé**
**en ce qu'**un dispositif de tension (9) séparé est prévu pour tensionner le tapis de saut (8), ledit dispositif de tension (9) agissant indépendamment et/ou en fonction du déploiement du trampoline (1).

9. Trampoline pliable (1) selon l'une quelconque des revendications précédentes,
**caractérisé**
**en ce que** des bloqueurs d'articulation (13) sont prévus sur les articulations de milieu (5.1, 10.1) des entretoises de renforcement (5) et/ou des tubes de protection (10) pour le blocage des articulations de milieu (5.1, 10.1).

10. Trampoline pliable (1) selon l'une quelconque des revendications précédentes,
**caractérisé**
**en ce qu'**un tendeur (17), conçu en particulier sous la forme d'un moteur ou d'une manivelle, est prévu pour la réalisation d'au moins une partie de l'action de repliement et/ou de l'action de déploiement.

11. Trampoline pliable (1) selon l'une quelconque des revendications précédentes,
**caractérisé**
**en ce qu'**un premier système de traction par câble (3) est prévu, au moyen duquel le déploiement du trampoline (1) peut être actionné, et/ou un deuxième système de traction par câble (4) est prévu, au moyen duquel le repliement du trampoline (1) peut être actionné.

12. Trampoline pliable (1) selon la revendication 11,
**caractérisé**
**en ce que** le premier système de traction par câble (3) et/ou le deuxième système de traction par câble (4) sont au moins partiellement insérés à l'intérieur d'un montant (2) et/ou d'un tube (7) et/ou d'un tube de protection (10).

13. Trampoline pliable (1) selon la revendication 11 ou la revendication 12,
**caractérisé**
**en ce qu'**au moins un élément de guidage (14) est monté de manière mobile dans un dispositif de palier (16) à l'intérieur d'un montant (2) et/ou d'un tube (7) et/ou d'un tube de protection (10), le premier système de traction par câble (3) et/ou le deuxième système de traction par câble (4) étant insérés au moyen de l'élément de guidage (14) ou fixés sur l'élément de guidage (14).

14. Trampoline pliable (1) selon l'une quelconque des revendications précédentes,
**caractérisé**
**en ce que** le premier système de traction par câble (3) présente une barre d'angle (3.9) entre un montant (2) et une entretoise de renforcement (5), un tube (7) et/ou un tube de protection (10), laquelle exerce une force lors du déploiement du trampoline (1), telle que l'entretoise de renforcement (5), le tube (7) et/ou le tube de protection (10) se déplacent vers la position en état de déploiement.

15. Trampoline pliable (1) selon l'une quelconque des revendications précédentes,
**caractérisé**
**en ce que** le trampoline (1) est déployable et/ou repliable par mouvement exclusif de translation de chaque montant (2) vers un axe central M du trampoline (1).

16. Procédé de repliement d'un trampoline pliable (1) selon l'une quelconque des revendications 11 à 15,
**caractérisé**
**en ce que** le deuxième système de traction par câble (4) est actionné et provoque au moins indirectement un repliement des articulations de milieu (5.1) des entretoises de renforcement (5) et/ou des articulations de milieu (10.1) des tubes de protection (10) et/ou des tubes (7), tous les montants (2) contigus dans la direction circonférentielle U se déplaçant l'un vers l'autre.

17. Procédé de repliement d'un trampoline pliable (1) selon la revendication 16,
**caractérisé**
**en ce que** le deuxième système de traction par câble (4) est actionné et provoque au moins indirectement un pivotement de la partie supérieure (2.3) et de la partie inférieure (2.4) des montants (2) du trampoline déployé, d'une position coaxiale vers une position où ils forment un angle (α) le plus petit inférieur à 180°, 90°, 45°, 20°, 10° ou 5°.

18. Procédé de tension d'un tapis de saut (8) d'un trampoline pliable (1) selon l'une quelconque des revendications 8 à 15 ou conformément au procédé de repliement d'un trampoline pliable (1) selon la revendication 16 ou la revendication 17,
**caractérisé**
**en ce que** le tapis de saut (8) est tendu au moyen du dispositif de tension (9) séparé pendant le déploiement du trampoline pliable (1) ou après celui-ci.
